# EUROPÄISCHE PATENTSCHRIFT

(11) **EP 1 481 621 B1**
(45) Veröffentlichungstag und Bekanntmachung des Hinweises auf die Patenterteilung: **15.08.2007**
(21) Anmeldenummer: 04012505.6
(22) Anmeldetag: 26.05.2004
(51) Int. Cl.: A47G 25/44, A47G 25/48

(54) **Kleider- und Wäschebügel**
Clothing and laundry hanger
Cintre pour vêtements et linge

(30) Priorität: 26.05.2003 DE 20308194 U
(43) Veröffentlichungstag der Anmeldung: 01.12.2004
(73) Patentinhaber: GHA Brands Ltd., 87007 Labuan (MY)
(72) Erfinder: Skantze, Petter, 53158 Lidköping (SE)
(74) Vertreter: Vinsome, Rex Martin

(56) Entgegenhaltungen:
- DE-U- 20 105 529
- DE-U- 29 710 306
- DE-U- 29 720 256
- DE-U- 29 803 550
- DE-U- 29 807 476
- US-A- 5 584 421
- US-A- 6 105 836
- US-A- 6 158 635
- US-A1- 2002 158 091

## Beschreibung

Die vorliegende Erfindung betrifft einen Kleider- und Wäschebügel mit einem Bügelkörper und von dem Bügelkörper ausgehenden Bügelarmen, wobei an den Enden der Bügelarme jeweils ein Halteelement zur lösbaren Befestigung von Kleider- und Wäschestücken ausgebildet ist und das Halteelement aus zwei Klemmelementen mit entsprechenden, zueinander ausgerichteten Klemmflächen besteht.

Derartige Kleider- und Wäschebügel sind bekannt. Dabei bestehen die Klemmelemente üblicherweise aus zwei starr zueinander angeordneten Klemmelementen. Zum Befestigen von Kleidungs- und Wäschestücken weisen die Klemmflächen der bekannten Klemmelemente Vorsprünge oder Zähne auf, die in einen Spalt ragen, in den das Kleidungs- und Wäschestück eingeschoben wird. Nachteilig an dieser Art von Kleider- und Wäschebügeln ist jedoch, dass aufgrund der starren Ausbildung der Klemmelemente es zu einer Beschädigung der an dem Kleider- und Wäschebügel befestigten Wäschestücke kommen kann, insbesondere durch die dort ausgebildeten Vorsprünge und Zähne.

Des Weiteren sind Kleider- und Wäschebügel bekannt, die an den Kleiderbügelarmen verschiebbare Halteclips aufweisen. Derartige Kleider- und Wäschebügel sind jedoch aufwändig herzustellen und daher relativ teuer.

Zudem besteht die Gefahr, dass beim Transport entsprechender Kleider- und Wäschebügel mit daran befestigten Kleidungs- und Wäschestücken es zu einer Beschädigung der Halteclips kommt und somit kein sicheres Halten der Kleidungs- und Wäschestücke gewährleistet ist. Zudem ist diese vorbekannte Konstruktion eines Kleider- und Wäschebügels äußerst sperrig und benötigt aufgrund der Ausgestaltung der Haltsclips sehr viel Platz. Dadurch kann nur eine begrenzte Anzahl von derartigen Kleider- und Wäschebügeln in einer Transporteinheit untergebracht werden.

Ein Kleiderbuegel entsprechend dem Oberbegriff des Anspruchs 1 ist zum Beispiel aus der Druckschrift US 2002/0158091 A1 bekannt.

Es ist daher Aufgabe der vorliegenden Erfindung, einen gattungsgemäßen Kleider- und Wäschebügel bereitzustellen, der ein sicheres Halten und einen sicheren Transport eines daran befestigten Kleidungs- oder Wäschestücks gewährleistet.

Gelöst wird diese Aufgabe durch einen Kleider- und Wäschebügel mit den Merkmalen des Anspruches 1.

Vorteilhafte Ausgestaltungen des erfindungsgemäßen Kleider- und Wäschebügels sind in den Unteransprüchen beschrieben.

Ein erfindungsgemäßer Kleider- und Wäschebügel weist an den Enden seiner Bügelarme jeweils ein Halteelement zur lösbaren Befestigung von Kleider- und Wäschestücken auf, wobei das Halteelement aus einem ersten und einem zweiten Klemmelement mit entsprechenden, zueinander ausgerichteten Klemmflächen besteht und das erste Klemmelement als integrierter Teil des Bügelarms ausgebildet ist. Das zweite Klemmelement ist über eine Drehverbindung am Bügelarm beweglich befestigt, derart, dass die Klemmflächen in einem ersten Zustand ohne in dem Halteelement befestigte Kleider- und Wäschestücke aufeinanderliegen und in einen zweiten Zustand mit in dem Halteelement befestigten Kleider- und Wäschestücken einen nach unten gerichteten Spalt zur Aufnahme der Kleider- und Wäschestücke bilden, wobei innerhalb des Halteelements ein Federelement zum Ausüben eines Drucks auf das zweite Klemmelement in dem zweiten Zustand angeordnet ist. Durch die zueinander bewegliche Ausbildung der beiden Klemmelemente und die Anordnung eines Federelements innerhalb des Halteelements ist ein sicheres Halten und ein sicherer Transport eines an dem Kleider- und Wäschebügel befestigten Kleidungsstücks möglich. Des Weiteren wird die Möglichkeit der Beschädigung eines an dem Kleider- und Wäschebügel befestigten Kleidungsstücks durch die bewegliche Anordnung der Klemmelemente zueinander minimiert. Das Federelement ist dabei V-förmig ausgebildet.

In einer weiteren vorteilhaften Ausgestaltung der Erfindung wird die Drehverbindung aus zwei am ersten Klemmelement beziehungsweise am Bügelarm ausgebildeten, sich gegenüberliegenden Vorsprüngen gebildet, wobei die Vorsprünge in entsprechende Öffnungen am zweiten Klemmelement eingreifen. Es ist aber auch möglich, dass die Vorsprünge an Auswölbungen des Bügelarms oder an den Klemmelementen angeordnet sind, wobei in dem letzteren Ausführungsbeispiel die Öffnungen am ersten Klemmelement beziehungsweise am Bügelarm ausgebildet sind. Derartige Ausgestaltungen erlauben eine einfache und kostengünstige Herstellung der Drehverbindung.

In einer weiteren vorteilhaften Ausgestaltung des erfindungsgemäßen Kleider- und Wäschebügels verläuft das erste Klemmelement in einem Winkel zwischen 90° und 130° vom Bügelarm weg nach unten. Das zweite Klemmelement besteht dabei aus einem Griffbereich mit einer Grifffläche und einem Haltebereich, wobei der Griffbereich und der Haltebereich in ihrer Lage zueinander einen Winkel zwischen 90° und 130° ausbilden. Eine derartige Ausgestaltung des ersten und zweiten Klemmelements bewirkt eine gleichmäßige Kräfteverteilung innerhalb des Halteelements und führt zu einem sicheren Halten eines daran befestigten Kleidungs- und Wäschestücks.

In einer weiteren vorteilhaften Ausgestaltung ist ein Verbindungsbereich zwischen dem Haltebereich und dem Griffbereich des zweiten Klemmelements abgerundet ausgebildet. Dadurch ist gewährleistet, dass der erfindungsgemäße Kleider- und Wäschebügel nicht nur zum Halten von Wäschestücken mittels der Halteelemente, sondern auch zum Aufhängen von zum Beispiel Jacken, Hemden oder Ähnlichem verwendet werden kann. Die Abrundung des Verbindungsbereichs gewährleistet zudem, dass entsprechend aufgehängte Kleidungsstücke sicher gehalten werden, ohne dass es zu Beschädigungen des entsprechenden Kleidungsstücks kommen kann.

In einer weiteren vorteilhaften Ausgestaltung der Erfindung ist der nach unten gerichtete Spalt zur Aufnahme der Kleider- und Wäschestücke nach unten V-förmig erweitert ausgebildet. Dadurch ist ein einfaches Einführen der Kleidungs- und Wäschestücke möglich.

In einer weiteren vorteilhaften Ausgestaltung der Erfindung weisen die Klemmflächen Haltekissen und/oder Zähne und/oder Klebeflächen auf und/oder sind aufgeraut ausgebildet. Dadurch ist ein sicherer Halt der daran befestigten Kleidungs- und Wäschestücke gewährleistet.

In einer weiteren vorteilhaften Ausgestaltung der Erfindung weisen der Kleiderbügelkörper, die Kleiderbügelarme und das erste und das zweite Halteelement einen U-förmigen Querschnitt auf. Dies erhöht die Stabilität des Kleider- und Wäschebügels und minimiert die Gefahr einer Beschädigung beziehungsweise eines Bruchs des erfindungsgemäßen Kleider- und Wäschebügels zum Beispiel während des Transports.

In einer weiteren vorteilhaften Ausgestaltung der Erfindung sind die Kleiderbügelarme als separate Elemente ausgebildet und innerhalb des Kleiderbügelkörpers geführt. Dabei können die Kleiderbügelarme jeweils seitliche Einkerbungen aufweisen, wobei die Einkerbungen in mindestens einem, innerhalb des Kleiderbügelkörpers angeordneten Vorsprung einrastbar sind. Des Weiteren ist es möglich, dass die Bügelarme jeweils mindestens einen ersten Bewegungsstopp im Bereich der Klemmelemente zur Begrenzung der Bewegung des Kleiderbügelarms in Richtung des Kleiderbügelkörpers und jeweils mindestens einen zweiten Bewegungsstopp zur Begrenzung der Bewegung des Kleiderbügelarms von dem Kleiderbügelkörper weg aufweisen. Der zweite Bewegungsstopp kommt dabei an einer in dem Bügelkörper angeordneten Lasche zu liegen. Durch eine derartige Ausgestaltung des erfindungsgemäßen Kleider- und Wäschebügels ist es möglich, dass der Kleider- und Wäschebügel für verschiedene Größen von Kleidungs- und Wäschestücken verwendet werden kann. Die entsprechenden Rastvorrichtungen und Bewegungsstopps gewährleisten einerseits, dass der Kleider- und Wäschebügel die vordefinierte und gewünschte Größe beibehält und andererseits, dass die relativ zum Kleiderbügelkörper beweglichen Kleiderbügelarme nicht aus diesem herausgleiten können.

Erfindungsgemäß sind die Klemmflächen der Klemmelemente senkrecht zur Längserstreckung des Kleiderbügelkörpers und der Kleiderbügelarme ausgerichtet. Eine derartige Anordnung der Klemmflächen erlaubt es, den Kleider- und Wäschebügel insgesamt flach auszubilden. Dadurch ist es möglich, eine relativ große Anzahl an Kleiderbügeln in einer Transporteinheit unterzubringen.

Weitere Einzelheiten, Merkmale und Vorteile der Erfindung ergeben sich aus dem in den folgenden Figuren dargestellten und beschriebenen Ausführungsbeispiel:

Es zeigen:
- Figur 1: eine Seitenansicht des erfindungsgemäßen Kleider- und Wäschebügels;
- Figur 2: eine Aufsicht auf den erfindungsgemäßen Kleider- und Wäschebügels gemäß Figur 1;
- Figur 3: eine schematische, teilweise Schnittdarstellung des erfindungsgemäßen Kleider- und Wäschebügels gemäß Figur 1; und
- Figur 4: zwei schematische Schnittdarstellungen eines Teils eines Bügelarms des erfindungsgemäßen Kleider- und Wäschebügels gemäß Figur 1.

Figur 1 zeigt eine Seitenansicht eines Kleider- und Wäschebügels 10, bestehend aus einem Bügelkörper 12 und von dem Bügelkörper 12 ausgehenden Bügelarmen 14, 16. An den jeweiligen Enden der Bügelarme 14, 16 ist jeweils ein Halteelement 18 zur lösbaren Befestigung von Kleider- und Wäschestücken ausgebildet ist. Die Halteelemente 18 bestehen dabei jeweils aus zwei Klemmelementen 20, 22 mit entsprechenden, zueinander ausgerichteten Klemmflächen 24, 26.

Das erste Klemmelement 20 ist dabei als integrierter Teil des Bügelarms 14, 16 ausgebildet. Das zweite Klemmelement 22 ist über eine Drehverbindung 28 am jeweiligen Bügelarm 14, 16 beweglich befestigt. Die Befestigung erfolgt dabei derart, dass die Klemmflächen 24, 26 in einem ersten Zustand ohne in dem Halteelement 18 befestigte Kleider- und Wäschestücke aufeinanderliegen und in einem zweiten Zustand (vergleiche Figur 3, rechtes Halteelement 18) mit in dem Halteelement 18 befestigten Kleider- und Wäschestücken einen nach unten gerichteten Spalt 30 zur Aufnahme der Kleider- und Wäschestücke bilden.

Die Drehverbindung 28 wird in dem Ausführungsbeispiel aus zwei am ersten Klemmelement 20 beziehungsweise am Bügelarm 14, 16 ausgebildeten, gegenüberliegenden Vorsprüngen gebildet, wobei die Vorsprünge in entsprechende Öffnungen am zweiten Klemmelement 22 eingreifen. Die Vorsprünge sind dabei an Auswölbungen 38 (vergleiche Figur 3) der jeweiligen Bügelarme 14, 16 angeordnet.

Des Weiteren erkennt man, dass das erste Klemmelement 20 in einem Winkel zwischen 90° und 130° vom jeweiligen Bügelarm 14, 16 weg nach unten verläuft. Das zweite Klemmelement 22 besteht aus einem Griffbereich 40 mit einer Grifffläche 42 und einem Haltebereich 46. Der Griffbereich 40 und der Haltebereich 46 bilden in ihrer Lage zueinander ebenfalls einen Winkel zwischen 90° und 130° aus. Der Verbindungsbereich 44 zwischen dem Haltebereich 46 und dem Griffbereich 40 ist dabei abgerundet ausgebildet. Die Klemmflächen 24, 26 der Klemmelemente 20, 22 weisen in dem Ausführungsbeispiel Haltekissen 48 für einen verbesserten Halt der daran befestigten Kleider- und Wäschestücke auf. Es ist aber auch möglich, dass anstelle der Haltekissen 48 Zähne oder Klebeflächen angeordnet sind oder dass die Klemmflächen 24, 26 aufgeraut ausgebildet sind.

Des Weiteren erkennt man, dass die Kleiderbügelarme 14, 16 gemäß dem Ausführungsbeispiel als separate Elemente ausgebildet sind und innerhalb des Kleiderbügelkörpers 12, der zudem mittig eine Aufnahme 36 für einen Aufhängehaken 34 aufweist, geführt sind. Die zum Kleiderbügelkörper 12 beweglich ausgebildeten Kleiderbügelarme 14, 16 weisen zudem jeweils seitliche Einkerbungen 50 auf, wobei die Einkerbungen 50 in mindestens einem, innerhalb des Kleiderbügelkörpers 12 angeordneten Vorsprung einrastbar sind. Der Abstand der Einkerbungen 50 zueinander kann dabei regelmäßig oder unregelmäßig ausgebildet sein.

Aus Figur 1 ist zudem erkennbar, dass die Klemmflächen 24, 26 der Klemmelemente 20, 22 senkrecht zur Längserstreckung des Kleiderbügelkörpers 12 und der Kleiderbügelarme 14, 16 ausgerichtet sind.

Figur 2 zeigt eine Aufsicht auf den Kleider- und Wäschebügel gemäß Figur 1. Man erkennt, dass die Kleiderbügelarme 14, 16 als separate Elemente ausgebildet sind, die innerhalb des Kleiderbügelkörpers 12 beweglich geführt sind. An den Enden der Kleiderbügelarme 14, 16 sind die Halteelemente 18 ausgebildet.

Figur 3 zeigt eine schematische, teilweise Schnittdarstellung des Kleider- und Wäschebügels 10 gemäß Figur 1. Man erkennt, dass innerhalb der Halteelemente 18 jeweils ein Federelement 32 zum Ausüben eines Drucks auf das zweite, nicht als integrierter Teil der Bügelarme 14, 16 ausgebildeten Klemmelements 22 in dem zweiten Zustand angeordnet ist. Das Federelement 32 ist dabei V-förmig ausgebildet. Des Weiteren erkennt man, dass sich der Spalt 30 nach unten V-förmig erweitert. Zudem ist angedeutet, dass der Kleiderbügelkörper 12, die Kleiderbügelarme 14, 16 und das erste und zweite Halteelement 20, 22 jeweils einen U-förmigen Querschnitt aufweisen. Innerhalb der Kleiderbügelarme 14, 16 sind dabei Verstärkungsrippen 52 ausgebildet.

Die Bügelarme 14, 16 weisen zudem jeweils einen ersten Bewegungsstopp 54 im Bereich der Klemmelemente 20, 22 zur Begrenzung der Bewegung des Kleiderbügelarms 14, 16 in Richtung des Kleiderbügelkörpers 12 auf (vergleiche Figur 1). Zudem weisen die Bügelarme 14, 16 einen weiteren, zweiten Bewegungsstopp 56 zur Begrenzung der Bewegung des jeweiligen Kleiderbügelarms 14, 16 von dem Kleiderbügelkörper 12 weg auf, wobei der zweite Bewegungsstopp 56 an einer in dem Bügelkörper 12 angeordneten Lasche 58 zu liegen kommt. Die Funktionsweise des zweiten Bewegungsstopps 56 wird auch aus Figur 4 deutlich.

Der Kleiderbügelkörper 12, die Kleiderbügelarme 14, 16 und die Halteelemente 18 sind üblicherweise aus Kunststoff gebildet. Andere Materialien, wie zum Beispiel Holz, Metall oder Ähnliches sind jedoch ebenfalls denkbar. Das Federelement 32 besteht üblicherweise aus Metall oder einer Metalllegierung. Es ist allerdings auch möglich, das Federelement aus Kunststoff herzustellen.

## Patentansprüche

1. Kleider- und Wäschebügel mit einem Bügelkörper (12) und von dem Bügelkörper (12) ausgehenden Bügelarmen (14, 16), wobei an den Enden der Bügelarme (14, 16) jeweils ein Halteelement (18) zur lösbaren Befestigung von Kleider- und Wäschestücken ausgebildet ist und das Halteelement (18) aus zwei Klemmelementen (20, 22) mit entsprechenden, zueinander und senkrecht zur Längserstreckung des Kleiderbügelkörpers (12) und der Kleiderbügelarme (14, 16) ausgerichteten Klemmflächen (24, 26) besteht, wobei das erste Klemmelement (20) als integrierter Teil des Bügelarms (14, 16) ausgebildet ist und das zweite Klemmelement (22) aus einem Griffbereich (40) mit einer Grifffläche (42) und einem Haltebereich (46) besteht und über eine Drehverbindung (28) am Bügelarm (14, 16) beweglich befestigt ist,
**dadurch gekennzeichnet,**
**dass**, der Griffbereich (40) des zweiten Klemmelements (22) einen von der Drehverbindung (28) abstehenden Hebelarm bildet, an dem ein innerhalb des Halteelements (18) angeordnetes, V-förmiges Federelement (32) angreift, das den Griffbereich (40) derart beaufschlagt, dass die Klemmflächen (24, 26) in einem ersten Zustand ohne in dem Halteelement (18) befestigte Kleider- und Wäschestücke aufeinanderliegen und in einem zweiten Zustand mit in dem Halteelement (18) befestigten Kleider- und Wäschestücken einen nach unten gerichteten Spalt (30) zur Aufnahme der Kleider- und Wäschestücke bilden.

2. Kleider- und Wäschebügel nach Anspruch 1,
**dadurch gekennzeichnet,**
**dass** die Drehverbindung (28) aus zwei am ersten Klemmelement (20) beziehungsweise am Bügelarm (14, 16) ausgebildeten, gegenüberliegenden Vorsprüngen gebildet wird, wobei die Vorsprünge in entsprechende Öffnungen am zweiten Klemmelement (22) eingreifen.

3. Kleider- und Wäschebügel nach Anspruch 2,
**dadurch gekennzeichnet,**
**dass** die Vorsprünge an Auswölbungen (38) des Bügelarms (14, 16) angeordnet sind.

4. Kleider- und Wäschebügel nach einem der vorhergehenden Ansprüche,
**dadurch gekennzeichnet,**
**dass** das erste Klemmelement (20) in einem Winkel zwischen 90° und 130° vom Bügelarm (14, 16) weg nach unten verläuft.

5. Kleider- und Wäschebügel nach Anspruch 4,
**dadurch gekennzeichnet,**
**dass** der Griffbereich (40) und der Haltebereich (46) des zweiten Klemmelementes (22) in ihrer Lage zueinander einen Winkel zwischen 90° und 130° ausbilden.

6. Kleider- und Wäschebügel nach Anspruch 5,
**dadurch gekennzeichnet,**
**dass** ein Verbindungsbereich (44) zwischen dem Haltebereich (46) und dem Griffbereich (40) abgerundet ausgebildet ist.

7. Kleider- und Wäschebügel nach einem der vorhergehenden Ansprüche,
**dadurch gekennzeichnet,**
**dass** der Spalt (30) nach unten V-förmig erweitert ausgebildet ist.

8. Kleider- und Wäschebügel nach einem der vorhergehenden Ansprüche,
**dadurch gekennzeichnet,**
**dass** die Klemmflächen (24, 26) Haltekissen (48) und/oder Zähne und/oder Klebeflächen aufweisen und/oder aufgeraut ausgebildet sind.

9. Kleider- und Wäschebügel nach einem der vorhergehenden Ansprüche,
**dadurch gekennzeichnet,**
**dass** der Kleiderbügelkörper (12), die Kleiderbügelarme (14, 16), das erste und das zweite Halteelement (20, 22) einen U-förmigen Querschnitt aufweisen.

10. Kleider- und Wäschebügel nach einem der vorhergehenden Ansprüche,
**dadurch gekennzeichnet,**
**dass** die Kleiderbügelarme (14, 16) als separate Elemente ausgebildet sind und innerhalb des Kleiderbügelkörpers (12) geführt sind.

11. Kleider- und Wäschebügel nach Anspruch 10,
**dadurch gekennzeichnet,**
**dass** die Kleiderbügelarme (14, 16) jeweils seitliche Einkerbungen (50) aufweisen, wobei die Einkerbungen (50) in mindestens einem, innerhalb des Kleiderbügelkörpers (12) angeordneten Vorsprung einrastbar sind.

12. Kleider- und Wäschebügel nach Anspruch 10 oder 11,
**dadurch gekennzeichnet,**
**dass** die Bügelarme (14, 16) jeweils mindestens einen ersten Bewegungsstopp (54) im Bereich der Klemmelemente (20, 22) zur Begrenzung der Bewegung des Kleiderbügelarms (14, 16) in Richtung des Kleiderbügelkörpers (12) aufweisen.

13. Kleider- und Wäschebügel nach einem der Ansprüche 10 bis 12,
**dadurch gekennzeichnet,**
**dass** die Bügelarme (14, 16) jeweils mindestens einen zweiten Bewegungsstopp (56) zur Begrenzung der Bewegung des Kleiderbügelarms (14, 16) von dem Kleiderbügelkörper (12) weg aufweisen, wobei der zweite Bewegungsstopp (56) an einer in dem Bügelkörper (12) angeordneten Lasche (58) zu liegen kommt.

## Claims

1. Clothes and laundry hanger comprising a hanger body (12) and hanger arms (14, 16) issuing from the hanger body (12), a respective holding element (18) being configured at the ends of the hanger arms (14, 16) for detachably fastening items of clothing and laundry and the holding element (18) consisting of two clamping elements (20, 22) having corresponding clamping faces (24, 26) oriented toward each other and perpendicularly to the longitudinal extension of the clothes hanger body (12) and the clothes hanger arms (14, 16), the first clamping element (20) being configured as an integrated part of the hanger arm (14, 16) and the second clamping element (22) consisting of a grip region (40) having a grip face (42) and a holding region (46) and being ` movably fastened to the hanger arm (14, 16) via a rotary connection (28), **characterised in that** the grip region (40) of the second clamping element (22) forms a lever arm which protrudes from the rotary connection (28) and on which there acts a V-shaped spring element (32) which is arranged within the holding element (18) and loads the grip region (40) in such a way that the clamping faces (24, 26) rest on one another in a first state without items of clothing and laundry fastened in the holding element (18) and form a downwardly oriented gap (30) for receiving the items of clothing and laundry in a second state with items of clothing and laundry fastened in the holding element (18).

2. Clothes and laundry hanger according to claim 1, **characterised in that** the rotary connection (28) is formed from two opposing projections configured on the first clamping element (20) or on the hanger arm (14, 16), the projections engaging with corresponding openings on the second clamping element (22).

3. Clothes and laundry hanger according to claim 2, **characterised in that** the projections are arranged on arches (38) of the hanger arm (14, 16).

4. Clothes and laundry hanger according to any one of the preceding claims, **characterised in that** the first clamping element (20) extends downward away from the hanger arm (14, 16) at an angle of between 90° and 130°.

5. Clothes and laundry hanger according to claim 4, **characterised in that** the grip region (40) and the holding region (46) of the second clamping element (22) form in their position relative to each other an angle of between 90° and 130°.

6. Clothes and laundry hanger according to claim 5, **characterised in that** a connecting region (44) between the holding region (46) and the grip region (40) is rounded in its configuration.

7. Clothes and laundry hanger according to any one of the preceding claims, **characterised in that** the gap (30) is configured so as to be extended downward in the shape of a V.

8. Clothes and laundry hanger according to any one of the preceding claims, **characterised in that** the clamping faces (24, 26) have holding pads (48) and/or teeth and/or adhesive faces and/or are of roughened configuration.

9. Clothes and laundry hanger according to any one of the preceding claims, **characterised in that** the clothes hanger body (12), the clothes hanger arms (14, 16), the first and the second holding element (20, 22) have a U-shaped cross section.

10. Clothes and laundry hanger according to any one of the preceding claims, **characterised in that** the clothes hanger arms (14, 16) are configured as separate elements and are guided within the clothes hanger body (12).

11. Clothes and laundry hanger according to claim 10, **characterised in that** the clothes hanger arms (14, 16) each have lateral notches (50), the notches (50) being engageable with at least one projection arranged within the clothes hanger body (12).

12. Clothes and laundry hanger according to either claim 10 or claim 11, **characterised in that** the hanger arms (14, 16) each have at least a first movement stop (54) in the region of the clamping elements (20, 22) for delimiting the movement of the clothes hanger arm (14, 16) toward the clothes hanger body (12).

13. Clothes and laundry hanger according to any one of claims 10 to 12, **characterised in that** the hanger arms (14, 16) each have at least a second movement stop (56) for delimiting the movement of the clothes hanger arm (14, 16) away from the clothes hanger body (12), the second movement stop (56) coming to rest on a tab (58) arranged in the hanger body (12).

## Revendications

1. Cintre pour vêtements et linge avec un corps de cintre (12) et des bras de cintre (14, 16) qui sortent du corps de cintre (12), étant configuré sur les extrémités des bras de cintre (14, 16) respectivement un élément de fixation (18) pour la fixation détachable de vêtements et de pièces de linge et l'élément de fixation (18) se composant de deux éléments de serrage (20, 22) avec des surfaces de serrage (24, 26) correspondantes orientées l'une vers l'autre et perpendiculaires à l'extension longitudinale du corps de cintre pour vêtements (12) et des bras de cintre pour vêtements (14, 16), le premier élément de serrage (20) étant configuré comme partie intégrante du bras de cintre (14, 16) et le second élément de serrage (22) se composant d'une zone de prise (40) avec une surface de prise (42) et une zone de fixation (46) et étant fixé de façon mobile à l'aide d'un assemblage tournant (28) sur le bras de cintre (14, 16), **caractérisé en ce que** la zone de prise (40) du second élément de serrage (22) forme un bras de levier qui s'éloigne de l'assemblage tournant (28), sur lequel agit un élément de ressort (32) en forme de V, disposé à l'intérieur de l'élément de fixation (18), qui sollicite la zone de prise (40) de façon que les surfaces de serrage (24, 26) dans un premier état sans vêtements ni pièces de linge fixés sur l'élément de fixation (18) se trouvent l'une sur l'autre et, dans un second état, avec des vêtements et des pièces de linge fixés sur l'élément de fixation (18) forment un espace (30) orienté vers le bas pour le logement de vêtements et de pièces de linge.

2. Cintre pour vêtements et linge selon la revendication 1, **caractérisé en ce que** l'assemblage tournant (28) se forme à partir de deux saillies opposées configurées sur le premier élément de serrage (20) ou sur le bras de cintre (14, 16), les saillies s'emboîtant dans des ouvertures correspondantes dans le second élément de serrage (22).

3. Cintre pour vêtements et linge selon la revendication 2, **caractérisé en ce que** les saillies sont disposées sur des renflements (38) du bras de cintre (14, 16).

4. Cintre pour vêtements et linge selon l'une des revendications précédentes, **caractérisé en ce que** le premier élément de serrage (20) s'étend vers le bas en un angle de 90° à 130° à partir du bras de cintre (14, 16).

5. Cintre pour vêtements et linge selon la revendication 4, **caractérisé en ce que** la zone de prise (40) et la zone de fixation (46) du second élément de serrage (22) dans leur position configurent entre elles un angle de 90° à 130°.

6. Cintre pour vêtements et linge selon la revendication 5, **caractérisé en ce qu'**une zone d'union (44) entre la zone de fixation (46) et la zone de prise (40) a une configuration arrondie.

7. Cintre pour vêtements et linge selon l'une des revendications précédentes, **caractérisé en ce que** l'espace (30) a une configuration agrandie vers le bas en forme de V.

8. Cintre pour vêtements et linge selon l'une des revendications précédentes, **caractérisé en ce que** les surfaces de serrage (24, 26) présentent des coussins de fixation (48) et/ou des dents et/ou des surfaces adhésives et/ou ont une configuration rugueuse.

9. Cintre pour vêtements et linge selon l'une des revendications précédentes, **caractérisé en ce que** le corps de cintre pour vêtements (12), les bras de cintre pour vêtements (14, 16), le premier et le second élément de serrage (20, 22) présentent une section en forme de U.

10. Cintre pour vêtements et linge selon l'une des revendications précédentes, **caractérisé en ce que** les bras de cintre pour vêtements (14, 16) sont configurés comme des éléments séparés et sont dirigés à l'intérieur du corps de cintre pour vêtements (12).

11. Cintre pour vêtements et linge selon la revendication 10, **caractérisé en ce que** les bras de cintre pour vêtements (14, 16) présentent, respectivement, des encoches (50) latérales, pouvant s'emboîter sur au moins une saillie disposée à l'intérieur du corps de cintre pour vêtements (12).

12. Cintre pour vêtements et linge selon la revendication 10 ou 11, **caractérisé en ce que** les bras de cintre (14, 16) présentent, respectivement, au moins, un premier arrêt de mouvement (54) dans la zone des éléments de serrage (20, 22) pour limiter le mouvement du bras de cintre pour vêtements (14, 16) en direction du corps de cintre pour vêtements (12).

13. Cintre pour vêtements et linge selon l'une des revendications 10 à 12, **caractérisé en ce que** les bras de cintre (14, 16) présentent, respectivement, au moins un second arrêt de mouvement (56) pour limiter le mouvement du bras de cintre pour vêtements (14, 16) à partir du corps de cintre pour vêtements (12), le second arrêt de mouvement (56) allant s'appuyer sur un ergot (58) disposé dans le corps de cintre (12).
